# EUROPÄISCHE PATENTSCHRIFT

(11) **EP 3 135 849 B1**
(45) Veröffentlichungstag und Bekanntmachung des Hinweises auf die Patenterteilung: **23.03.2022**
(21) Anmeldenummer: 16020243.8
(22) Anmeldetag: 22.06.2016
(51) Int. Cl.: E06B 3/964, E06B 3/968, E06B 3/972

(54) **STOSSVERBINDER FÜR KLEBER-INJEKTION SOWIE STASSVERBINDER - KOMBINATION UND RAHMEN**
BUTT JOINT CONNECTOR FOR ADHESIVE INJECTION AND BUTT JOINT CONNECTOR COMBINATION AND FRAME
LIAISON BOUT-A-BOUT POUR INJECTION DE COLLE ET COMBINAISON DE RACCORD ET CADRE

(30) Priorität: 22.06.2015 DE 102015007804
(43) Veröffentlichungstag der Anmeldung: 01.03.2017
(73) Patentinhaber: Kosak, Petra, 58791 Werdohl (DE)
(72) Erfinder: Kosak, Petra, 58791 Werdohl (DE)

(56) Entgegenhaltungen:
- DE-U1-202012 005 444

## Beschreibung

Aus dem DE 101 18 791 B4 sind Stoßverbinder, die die nachträgliche Injektion von Dichtstoff oder Kleber erlauben hinreichend bekannt. Diese benötigen jedoch zur Anbindung der Einfüllöffnung spezielle Einfräsungen, wodurch zusätzliche Bearbeitungsschritte nötig sind. Die DE 20 2012 005444 U1 offenbart einen Stoßverbinder nach dem Oberbegriff des Anspruchs 1.

Andere Lösungen, wie z. B. aus der gattungsgemäßen DE 93 21 523 U1, verwenden bereits im Profil vorgesehene Hohlkammern als Verteilungskanal, benötigen jedoch auch zusätzliche Querbohrungen, die den Kanal seitlich öffnen und mit den äußeren Flächen des Stoßverbinders verbinden.

Je nach Breite und Bauart des Tür- oder Fensterrahmens variieren die Innenabmessungen der Hohlprofile, weshalb auch die zugehörigen Stoßverbinder in vielen, verschiedenen Abschnittsbreiten benötigt werden.

Dies erhöht die Fertigungskosten deutlich, da häufig wechselnde Abmessungen erheblich mehr Aufwand verursachen als die Serienfertigung einer großen Menge identischer Stoßverbinder, bei denen sich auch Investitionen in Rationalisierungsmaßnahmen wesentlich schneller amortisieren.

Weiterer Stand der Technik ist den Druckschriften DE 10 2012 006 899 A1, DE 103 45 624 A1 und DE 101 15 330 C1 zu entnehmen.

Ausgehend von diesem Stand der Technik soll ein einfacher zu fertigender Stoßverbinder, eine Stoßverbinderkombination und ein Rahmen angegeben werden.

Diese Aufgabe wird mit den Merkmalen der Ansprüche 1, 3 bzw. 6 gelöst.

Bei dem hier vorgestellten Stoßverbinder kann auch auf zusätzliche Bearbeitungsschritte zur Anbindung des Klebekanals gänzlich verzichtet werden. Da die Stoßverbinder - außer bei sehr schmalen Varianten - aus Segmenten zusammengesetzt sind, können immer identische äußere Stoßverbinder verwendet werden. Die gewünschte Abmessung wird durch das dazwischenliegende Distanzstück festgelegt, dessen Fertigungsaufwand sich auf einen einfachen Sägeschnitt reduziert.

Aufgabe des Klebers ist einerseits die Abdichtung der Stoßfuge im Außenbereich des Rahmens, andererseits müssen aus Stabilitätsgründen die Spalte zwischen Stoßverbinder und Hohlprofil vor allem im Eckbereich - aufgefüllt werden.

Um die Stoßverbinder im Rahmen zu fixieren, werden üblicherweise Stanzschrauben verwendet, für die entsprechende Bohrungen und Gewinde vorhanden sein müssen. Problematisch ist jedoch, dass die Bohrung zum Einführen der Stanzschraube den Verteilungskanal des Stoßverbinders nach oben öffnet, wodurch der Kleber in den Außenbereich des Hohlprofiles auslaufen kann. Um dies zu verhindern, muss der zum Fixieren der Hohlprofile vorgesehene Spannstift und die korrespondierende Hohlkammer zur Stiftaufnahme im Stoßverbinder so aufeinander abgestimmt werden, dass die Öffnung nach der Montage durch den Spannstift wieder verschlossen wird. Dies setzt voraus, dass auch der Abstand der Bohrung vom Außenrand des Stoßverbinders und die Länge des Spannstiftes so aufeinander abgestimmt werden, dass die Einführungsbohrung für die Stanzschraube bei der Montage ganz verschlossen wird.

Aus diesem Grunde muss insbesondere bei kürzeren, einteiligen Stoßverbindern, bei denen nur eine Stanzschraube vorgesehen ist, die Position der Schraube entweder asymmetrisch auf einer Seite des Stoßverbinders gelegt werden oder verlängerte Spannstifte verwendet werden.

Bei der hier gewählten Querschnittgeometrie kann über die Einfüllöffnung und den Verteilungskanal zunächst nur die Vorderseite des Stoßverbinders mit Kleber erreicht werden. Die Anbindung des an der gegenüberliegenden Rückwand vorgesehenen Verteilungskanals erfolgt über die Einführungsbohrung der Stanzschraube, die teilweise in den Verteilungskanal hineinragt und damit eine Verbindung zum vorderen Verteilungskanal schafft.

Mit diesen Maßnahmen kann allein durch die ohnehin notwendigen Bohrungen für die Stanzschrauben in Verbindung mit den im Stoßverbinderprofil vorgesehenen, im Zusammenspiel mit dem äußeren Hohlprofil gebildeten Verteilungskanäle Kleber an alle vier Ecken des Stoßverbinders fließen. Gleichzeitig wird die wetterseitige Stoßfuge zwischen den Hohlprofilen abgedichtet, wobei auf sonst übliche Einfräsungen, Verbindungsbohrungen oder zusätzliche Anbauteile verzichtet werden kann.

Für den Sonderfall sehr schmaler Stoßverbinder, kann ein einzelner Stoßverbinder ohne Distanzstück verwendet werden. In diesem Fall wird ein einteiliger Stoßverbinder in genau der benötigten Abschnittsbreite gesägt, wobei die Position der Stanzschraube asymmetrisch auf einer Seite liegt, damit die Einführöffnung für die Stanzschraube auch in diesem Fall durch den Spannstift verschlossen wird.

Die Merkmale der vorliegenden Erfindung werden anhand der folgenden Abbildungen verdeutlicht:

Fig. 1 ist eine Anordnung der beiden äußeren Hohlprofile (15a, 15b) und zweier erfindungsgemäßer Stoßverbinderkombinationen (1, 2, 1). Uber die im oberen Hohlprofil (15a) vorgesehenen Bohrungen (24) können Spannstifte (25) eingeschlagen werden, die den entsprechenden Aussparungen (23) zur Stiftaufnahme in der Stoßverbinderkombination (1, 2, 1) gegenüberliegen und eine mechanisch stabile und formschlüssige Befestigung der Hohlprofile sicherstellt. Ebenfalls zu sehen sind die Einfüllöffnungen (21) und die im montierten Zustand gegenüberliegenden, korrespondierenden Verteilungskanäle (8) sowie deren Öffnung (9), zu den rückwärtigen Verteilungskanälen (10).

Fig. 2 zeigt eine erfindungsgemäße Stoßverbinderkombination von der Vorder- und Rückseite. Zu sehen sind die beiden äußeren Stoßverbinder (1) und das Distanzstück (2), der der Einfüllöffnung im äußeren Hohlprofil (15a) gegenüberliegende Verteilungskanal (8), die Öffnung (9) zum rückwärtigen Verteilungskanal (10) und die, die Einführöffnung (14) der Stanzschrauben (26) verschließenden Spannstifte (25).

Fig. 3 zeigt einen den Verlauf des Klebers zwischen der Stoßverbinderkombination (1,2,1) und dem äußerem Hohlprofil (15a) in einem Schnitt durch die Einführungsbohrung (14). Der durch eine Einfüllöffnung im Hohlprofil (15a) eingepresste Kleberfüllt zunächst den Verteilungskanal (8), von wo er bis an die beiden Ecken der Vorderseite fließen kann und gleichzeitig die Stoßfuge (17) unterhalb des Verteilungskanals (8) erreicht und abdichtet. Durch die hier schraffiert dargestellte Einführungsbohrung (14) fließt der Kleber in den unteren Bereich des Stoßverbinders und damit sowohl in die untere Kammer (13) als auch in den rückwärtigen Verteilungskanal (10) über den der Kleber auch die beiden Ecken an der Rückseite des Stoßverbinders erreicht.

Fig. 4 zeigt ein Teilstück des Strangpressprofiles (18) aus dem die Bestandteile eines erfindungsgemäßen Stoßverbinders gesägt werden und dessen Querschnittsgeometrie die beschriebenen Verteilungskanäle (8,10) aufweist.

Fig. 5 zeigt einen fertig montierten Rahmen, bei dem die Stoßverbinder bereits auf dem unteren Hohlprofil (15b) fixiert wurden und das anstoßende, senkrechte Hohlprofil (15a) aufgeschoben und mit Hilfe der Spannstifte befestigt wurde. Zu sehen sind die bündig in die Befestigungsbohrungen (24) des Hohlprofiles (15a) eingeschlagenen Spannstifte (25) und die Einfüllöffnungen (21) über die nun abschließend Kleber (22) eingepresst werden kann.

Fig. 6 zeigt den beschriebenen Sonderfall eines sehr kurzen Stoßverbinders. In diesem Fall besteht der Verbinder nur aus dem Stoßverbinder, der als Einzelteil in der benötigten Abschnittsbreite gesägt wurde. Die Stanzschraube (26) und damit auch die Einführungsöffnung asymmetrisch auf einer Seite, so dass diese durch einen normalen Spannstift (25) mit Standardlänge verschlossen werden kann.

## Patentansprüche

1. Stoßverbinder (**1**) aus Strangpressprofil (**18**)**,** der eine T-förmige Verbindung zweier Hohlprofile (**15a, 15b**) gewährleistet, wobei bereits in der Geometrie des Strangpressprofils (**18**) beiderseits des Querschnitts ein rückwärtiger (10) und ein gegenüberliegender (**8**) Verteilungskanal vorhanden sind,
wobei die beiden Verteilungskanäle (**8, 10**) miteinander verbunden sind,
wobei eine Einführbohrung (**14**) für eine Stanzschraube (**26**) vorhanden ist,
die nach oben durch einen Spannstift (**25**) verschlossen werden kann, **dadurch gekennzeichnet, dass** die Verbindung des rückwärtigen Verteilungskanals (**10**) mit dem gegenüberliegenden Verteilungskanal (**8**) lediglich durch die zum Einführen der Stanzschraube (**26**) vorgesehene Einführbohrung (**14**) unter Ausbildung einer Öffnung (**9**) erfolgt.

2. Stoßverbinder nach Anspruch 1, **dadurch gekennzeichnet, dass** die Einführungsbohrung (**14**) asymmetrisch auf einer Seite liegt.

3. Stoßverbinderkombination (**1**, **2**, **1**) mit zwei Stoßverbindern (**1**) aus Strangpressprofil (**18**) nach Anspruch 1 oder 2 und einem Distanzstück (**2**).

4. Stoßverbinderkombination nach Anspruch 3, **dadurch gekennzeichnet, dass** der für die Fixierung des Rahmens verwendete Spannstift (**25**) die Einführungsbohrung (**14**) für die Stanzschraube (**26**) nach oben abdichtet.

5. Stoßverbinderkombination nach Anspruch 3 oder 4, **dadurch gekennzeichnet, dass** die Länge des Spannstiftes (**25**) so gewählt wird, dass sie mindestens dafür ausreicht, die Einführungsbohrung (**14**) komplett abzudichten.

6. Rahmen mit einem Stoßverbinder nach einem der Ansprüche 1 oder 2 oder einer Stoßverbinderkombination nach einem der Ansprüche 3 bis 5 und zweier Hohlprofile (**15a**, **15b**).

## Claims

1. Butt connector (1) made of extruded profile (18), which ensures a T-shaped connection of two hollow profiles (15a, 15b), in which a rear (10) and an opposite (8) distribution channel are already present in the geometry of the extruded profile (18) on both sides of the cross section,
in which the two distribution channels (8, 10) are connected to one another,
in which an insertion bore (14) is provided for a punching screw (26,
which can be closed at the top by a clamping pin (25,
**characterised in that**
the connection of the rear distribution channel (10) to the opposite distribution channel (8) takes place only through the insertion bore (14) provided for the insertion of the punch screw (26), with the formation of an opening (9).

2. The butt connector according to claim 1, **characterised in that** the insertion bore (14) is located asymmetrically on one side.

3. A butt connector combination (1,2,1) with two butt connectors (1) made of extruded profile (18) according to claim 1 or 2 and a spacer (2).

4. The butt connector combination according to claim 3, **characterised in that** the clamping pin (25) used for fixing the frame seals the insertion bore (14) for the punching screw (26) in an upward direction.

5. The butt connector combination according to claim 3 or 4, **characterised in that** the length of the clamping pin (25) is selected such that it is at least sufficient to completely seal the insertion bore (14).

6. A frame with a butt connector according to one of the claims 1 or 2 or a butt connector combination according to one of claims 3 to 5 and two hollow profiles (15a, 15b).

## Revendications

1. Raccord bout à bout (1) en profilé extrudé (18), qui assure une liaison en T de deux profilés creux (15a, 15b), un canal de distribution arrière (10) et un canal de distribution opposé (8) étant déjà présents dans la géométrie du profilé extrudé (18) de part et d'autre de la section transversale,
les deux canaux de distribution (8, 10) étant reliés mutuellement, un trou d'insertion (14) étant prévu pour une vis poinçonneuse (26),
qui peut être fermé vers le haut par une goupille de serrage (25),
**caractérisé en ce crue**
la liaison du canal de distribution arrière (10) avec le canal de distribution opposé (8) s'effectue uniquement par le trou d'insertion (14) prévu pour l'introduction de la vis poinçonneuse (26) en formant une ouverture (9).

2. Raccord bout à bout selon la revendication 1, **caractérisé en ce que** le trou d'insertion (14) est asymétrique sur un côté.

3. Combinaison de raccords bout à bout (1, 2, 1) comprenant deux raccords bout à bout (1) en profilé extrudé (18) selon la revendication 1 ou 2 et une pièce d'écartement (2).

4. Combinaison de raccords bout à bout selon la revendication 3, **caractérisée en ce que** la goupille de serrage (25) utilisée pour la fixation du cadre colmate en haut le trou d'insertion (14) pour la vis poinçonneuse (26).

5. Combinaison de raccords bout à bout selon la revendication 3 ou 4, **caractérisée en ce que** la longueur de la goupille de serrage (25) est choisie de manière à ce qu'elle soit au moins suffisante pour assurer l'étanchéité complète du trou d'insertion (14).

6. Cadre comprenant un raccord bout à bout selon l'une des revendications 1 ou 2 ou une combinaison de raccords bout à bout selon l'une des revendications 3 à 5 et deux profilés creux (15a, 15b) .
